# EUROPÄISCHE PATENTSCHRIFT

(11) **EP 4 437 183 B1**
(45) Veröffentlichungstag und Bekanntmachung des Hinweises auf die Patenterteilung: **23.07.2025**
(21) Anmeldenummer: 22818664.9
(22) Anmeldetag: 17.11.2022
(51) Int. Cl.: E01B 27/17

(54) **VERFAHREN ZUM BETREIBEN EINER STOPFMASCHINE UND STOPFMASCHINE ZUR DURCHFÜHRUNG DES VERFAHRENS**
METHOD FOR OPERATING A TAMPING MACHINE AND TAMPING MACHINE FOR CARRYING OUT THE METHOD
PROCÉDÉ DE FONCTIONNEMENT D'UNE MACHINE DE BOURRAGE ET MACHINE DE BOURRAGE POUR LA MISE EN OEUVRE DU PROCÉDÉ

(30) Priorität: 22.11.2021 AT 509292021
(43) Veröffentlichungstag der Anmeldung: 02.10.2024
(73) Patentinhaber: Plasser & Theurer, Export von Bahnbaumaschinen, Gesellschaft m.b.H., 1010 Wien (AT)
(72) Erfinder: DEMML, Marc, 4048 Puchenau (AT); DAXBERGER, Harald, 4040 Linz (AT); JELIC, Milos, 4073 Wilhering (AT); KOCZWARA, Christian, 3264 Gresten (AT); HALBARTSCHLAGER, Johann, 3264 Gresten (AT); AUER, Florian, 1010 Wien (AT)
(86) Internationale Anmeldenummer: PCT/EP2022/082263
(87) Internationale Veröffentlichungsnummer: WO 2023/089023

(56) Entgegenhaltungen:
- WO-A1-2016/081971
- AT-B- 329 106
- AT-B- 369 455

## Beschreibung

### Technisches Gebiet

Die Erfindung betrifft ein Verfahren zum Betreiben einer Stopfmaschine auf einem Gleis, umfassend ein Stopfaggregat, ein Hebe-/Richtaggregat, ein Messsystem mit einem Messwertgeber und eine Steuer-/Regeleinrichtung, wobei das Hebe-/Richtaggregat in Abhängigkeit einer mittels des Messsystems erfassten Gleislage mit der Steuer-/Regeleinrichtung in der Weise angesteuert wird, dass ein bearbeiteter Gleisabschnitt während einer Hebezeit auf ein Sollniveau gehoben wird. Des Weiteren betrifft die Erfindung eine Stopfmaschine zur Durchführung des Verfahrens.

### Stand der Technik

Stopfmaschinen sind seit langem bekannt und dienen zur Herstellung oder Instandsetzung einer vorgegebenen Gleislage eines in einem Schotterbett gelagerten Gleises. Im Betrieb wird das Gleis mit der Stopfmaschine befahren, wobei ein Hebe-/Richtaggregat einen zwischen zwei Schienenfahrwerken befindlichen Gleisabschnitt anhebt. Dabei wird die vollzogene Hebung mittels eines maschineneigenen Messsystems erfasst. Die Ansteuerung von Hebeantrieben des Hebe-/Richtaggregat erfolgt mit einer Steuer-/Regeleinrichtung, wobei in einem Regelkreis das Gleis auf ein vorgegebenes Sollniveau gehoben wird. Ein solches Verfahren ist beispielsweise aus der AT 369455 B bekannt.

Bei einem solchen Regelkreis für die Gleishebung nach dem Stand der Technik ist zu beachten, dass bei der Lagekorrektur von Weichen aufgrund des höheren Gewichts eine längere Hebedauer auftritt, um ein vorgegebenes Sollniveau zu erreichen. Somit dauert in einer Weiche ein Stopfzyklus entsprechend länger, weil die gewünschte Gleislage erst nach erfolgter Hebung mittels eines Stopfaggregats fixiert werden kann.

### Darstellung der Erfindung

Der Erfindung liegt die Aufgabe zugrunde, ein Verfahren der eingangs genannten Art dahingehend zu verbessern, dass auch in einer Weiche ein effizienter Hebevorgang durchführbar ist. Weiter ist es eine Aufgabe der Erfindung, eine entsprechende Stopfmaschine anzugeben.

Erfindungsgemäß werden diese Aufgaben gelöst durch die Merkmale der unabhängigen Ansprüche 1 und 12. Abhängige Ansprüche geben vorteilhafte Ausgestaltungen der Erfindung an.

Dabei wird in der Weise zwischen zumindest zwei in der Steuer-/Regeleinrichtung eingerichteten Reglern ausgewählt, dass der erste Regler in einem ersten Hebemodus für einen Standardbetrieb aktiviert wird und dass der zweite Regler in einem zweiten Hebemodus für Weichen aktiviert wird. Der jeweilige Regler ist für die zugeordnete Regelstrecke optimiert. Auf einem einfachen Gleis, wo der aus Schwellen und zwei Schienen bestehende Gleisrost gehoben wird, kommt der erste Regler zum Einsatz. In einer Weiche, wo die Regelstrecke eine andere Charakteristik aufweist, kommt der zweite Regler zum Einsatz. Damit wird für beide Regelstrecken eine annähernd gleiche Hebedauer und Regelqualität erreicht. Zudem sind die Regler so einstellbar, dass es in beiden Hebemodi zu keinen Überbeanspruchungen der Maschine und des Gleises bzw. der Weiche kommt. Beispielsweise treten beim zweiten Hebemodus höhere Hebekräfte auf, die im einfachen Gleis zu Überbeanspruchungen oder zu einem starken Überschwingen führen könnten.

In einer Weiterbildung des Verfahrens wird als erster Regler insbesondere ein P-Regler aktiviert und als zweiter Regler wird ein PD-, PI- oder ein PID-Regler aktiviert. Der P-Regler (Proportionalregler) kommt auf einer Gleisstrecke zwischen Weichen zum Einsatz. Er ist einfach einzustellen und bringt für den Standardbetrieb ausreichend gute Ergebnisse. In einer Weiche führt dieser erste Regler jedoch zu störenden Verlängerungen der Hebedauer. Deshalb wird im zweiten Hebemodus der PD-, PI- oder PID-Regler (Regler mit proportionalem Anteil und integrierenden Anteil oder mit integrierenden und differenzierenden Anteil) verwendet. Ein solcher Regler ist genauer auf die in einer Weiche herrschenden Verhältnisse einstellbar, sodass bei gleichbleibender Qualität eine kürzere Hebedauer bei hohen Hebekräften erzielt wird. In einer weiteren Ausprägung kann auch die Ausbildung des ersten Reglers als PD-, PI- oder PID-Regler sinnvoll sein. Damit lässt sich gegebenenfalls auch im Streckenbereich eine genauere Ansteuerung des Hebe-/Richtaggregats sicherstellen.

Bei einer weiteren Verbesserung wird eine mit dem Messwertgeber erfasste Hebung des Gleises mit einem vorgegebenen Schwellenwert verglichen, wobei eine elektronische Freigabe für ein Absenken des Stopfaggregats in ein Schotterbett des Gleises generiert wird, sobald die Hebung den Schwellenwert erreicht. Damit wird eine Schonung des Stopfaggregats und des Schotterbetts erreicht, weil der eigentliche Stopfvorgang mit dem Eintauchen und Beistellen der Stopfwerkzeuge erst dann beginnt, wenn die Hebung des Gleises ausreichend fortgeschritten ist. Beispielsweise erfolgt eine Freigabe, wenn 95% der gewünschten Hebung erreicht sind.

In einer einfachen Ausprägung dieser Verbesserung wird die Freigabe zum Absenken des Stopfaggregats einem Bediener mittels eines Freigabesignals gemeldet, woraufhin ein Höhenantrieb des Stopfaggregats durch den Bediener aktiviert wird. Zum Beispiel wird der Bediener akustisch und/oder optisch darauf hingewiesen, dass die gewünschte Hebung erfolgt ist oder dass eine vorgegebene Schwelle abhängig von der gewünschten Hebung (z.B. 90%) erreicht wurde.

Bei einer alternativen Verfahrensvariante wird ein Höhenantrieb des Stopfaggregats automatisch aktiviert, sobald die Freigabe zum Absenken des Stopfaggregats erfolgt. Diese Variante ist sinnvoll, wenn das Verfahren im Rahmen eines automatisierten Stopfprozesses oder unter Nutzung eines Assistenzsystems zum Einsatz kommt.

Jedenfalls ist es von Vorteil, wenn kurz vor dem Absenken des Stopfaggregats ein Warnsignal erzeugt wird. Auf diese Weise wird das gesamte Maschinenpersonal akustisch und/oder optisch vor einer Aktivierung des Stopfaggregats gewarnt.

Vorteilhafterweise wird der erste Hebemodus oder der zweite Hebemodus mittels eines Bedienelements aktiviert. Auf diese Weise kann von einem Bediener jederzeit zwischen den beiden Hebemodi hin und her geschaltet werden. Dabei wird dem Bediener vorzugsweise angezeigt, welcher Hebemodus für die vorliegende Situation besser geeignet ist.

Zusätzlich oder alternativ dazu wird günstigerweise eine vom Hebe-/Richtaggregat und gegebenenfalls von einem Zusatzhebeaggregat auf das Gleis wirkende Hebekraft und/oder eine Hebedauer erfasst, wobei beim Erreichen eines Schwellenwerts automatisch von dem einen Hebemodus in den anderen Hebemodus geschaltet wird. Das entlastet den Bediener und führt zu einer raschen und sicheren Auswahl des richtigen Hebemodus.

Dabei wird sinnvollerweise die erfasste Hebekraft mittels eines Komparators mit einem Hebekraft-Grenzwert verglichen, wobei bei Erreichung einer vorgegebenen Hebung der Ausgang des Komparators in der Weise ein Auswahlsignal ergibt, dass bei einem Hebekraft-Messwert kleiner oder gleich dem Hebekraft-Grenzwert der erste Hebemodus und bei überschrittenem Hebekraft-Grenzwert der zweite Hebemodus aktiviert wird. Die Hebekraft dient hierbei als verlässliche Größe für die Auswahl des Hebemodus. Sobald die Maschine in einen Weichenbereich einfährt, steigen die notwendigen Hebekräfte, sodass bei Grenzwertüberschreitung die Umschaltung in den zweiten Hebemodus erfolgt. Umgekehrt wird bei Verlassen eines Weichenbereichs der Grenzwert von oben her erreicht und in den ersten Hebemodus zurückgeschaltet.

Zur weiteren Verbesserung des Verfahrens werden der Steuer-/Regeleinrichtung Positionsdaten des Gleises für eine Umschaltung von dem einen Hebemodus in den anderen Hebemodus vorgegeben. Mit den in einem elektronischen Speicher hinterlegten Positionsdaten und einem Vergleich mit einer erfassten Ist-Position ist die Umschaltung zwischen den beiden Hebemodi verlässlich durchführbar.

Vorzugsweise wird mittels eines an der Stopfmaschine angeordneten Sensors ein Beginn oder ein Ende einer Weiche erkannt, wobei ein entsprechendes Signal an die Steuer-/Regeleinrichtung weitergeleitet wird. Damit wird ein Automatisierungsgrad erreicht, der einen Benutzer weitgehend entlastet. Die automatisiert ablaufenden Vorgänge werden dem Benutzer zur Überwachung angezeigt, wobei gegebenenfalls in einen Ablauf eingegriffen werden kann.

Bei der erfindungsgemäßen Stopfmaschine zur Durchführung eines der beschriebenen Verfahren sind in der Steuer-/Regeleinrichtung zumindest zwei Regler eingerichtet, wobei der erste Regler einem ersten Hebemodus für einen Standardbetrieb zugeordnet ist und wobei der zweite Regler einem zweiten Hebemodus für Weichen zugeordnet ist. Mit einer solchen Stopfmaschine ist bei einer Gleislagekorrektur für alle Abschnitte einer Gleisanlage ein optimaler Hebevorgang durchführbar.

Vorteilhafterweise ist in der Steuer-/Regeleinrichtung als erster Regler insbesondere ein P-Regler eingerichtet und als zweiter Regler ist ein PD-, PI-oder ein PID-Regler eingerichtet. Beide Regler sind so eingerichtet, dass für die jeweilige Regelstrecke eine hohe Regelungsqualität mit einer kurzen Hebedauer erreicht wird. Das führt insgesamt zu kurzen Stopfzykluszeiten und kurzen Durcharbeitungszeiten sowohl auf einer Gleisstrecke als auch in einer Weiche.

Dabei umfasst der zweite Regler vorzugsweise eine Parallelschaltung eines P-Glieds, eines I-Glieds und eines D-Glieds. Damit ist eine flexible Anpassung des zweiten Reglers an zu bearbeitende Weichen möglich. Die einzelnen Glieder des Reglers sind separat veränderbar, um die Charakteristik des Reglers zu optimieren.

Zur weitere Verbesserung der Stopfmaschine ist in einer Arbeitsrichtung vor dem Hebe-/Richtaggregat ein Sensor, insbesondere eine Kamera, ein 2D-Laserscanner und/oder ein 3D-Laserscanner zur Erkennung von Weichen angeordnet. Mit diesen Zusatzeinrichtungen ist eine weitgehende Automatisierung des Stopfprozesses realisierbar. Insbesondere wird ein Beginn und ein Ende einer Weiche erkannt, damit automatisiert eine Umschaltung zwischen den beiden Hebemodi erfolgt.

### Kurze Beschreibung der Zeichnungen

Die Erfindung wird nachfolgend in beispielhafter Weise unter Bezugnahme auf die beigefügten Figuren erläutert. Es zeigen in schematischer Darstellung:
- Fig. 1: Stopfmaschine auf einem Gleis
- Fig. 2: Proportionalregler
- Fig. 3: Reglerstruktur mit einem ersten Regler und einem zweiten Regler
- Fig. 4: Blockschaltbild für automatische Auswahl des Hebemodus

### Beschreibung der Ausführungsformen

Die in Fig. 1 dargestellte Stopfmaschine 1 umfasst einen Maschinenrahmen 2, der auf Schienenfahrwerken 3 abgestützt auf einem Gleis 4 verfahrbar ist. Das Gleis 4 weist einen aus Schwellen 5 und darauf befestigten Schienen 6 gebildeten Gleisrost auf, der in einem Schotterbett 7 gelagert ist. Abschnitte des Gleises 4 teilen sich in einfache Gleisstrecken, Weichen und Kreuzungen auf. Bei einer Lagekorrektur einer solchen Gleisanlage muss die Stopfmaschine 1 verschiedene Streckenabschnitte bearbeiten, insbesondere einfache Gleisstrecken und Weichen.

Am Maschinenrahmen 2 der Stopfmaschine 1 sind ein Hebe-/Richtaggregat 8 und ein Stopfaggregat 9 angeordnet. Ein Zusatzhebeaggregat 10 dient zum Heben eines abzweigenden Strangs in einer Weiche. Die Hebung eines Gleisabschnitts bzw. einer Weiche durch das Hebe-/Richtaggregat 8 und gegebenenfalls durch das Zusatzhebeaggregat 10 erfolgt in Bezug zu einem maschineneignen Messsystem 11. Im einfachsten Fall umfasst dieses Messsystem 11 Drahtsehnen 12, die über jeder Schiene 6 zwischen am Gleis 4 geführten Messradachsen 13 gespannt sind. Für das vorliegende Verfahren sind auch andere Messsysteme 11 einsetzbar, insbesondere optische Messsysteme, die optische Messsehnen sowie Kamerasysteme mit Mustererkennung aufweisen.

Jedenfalls umfasst das Messsystem 11 einen Messwertgeber 14, der die Höhenlage des Gleises 4 im Bereich des Hebe-/Richtaggregats 8 erfasst. Beispielsweise ist eine weitere Messradachse 13 angeordnet, mit der über Gestänge Abstandsänderungen der Schienen 6 relativ zu den als Bezugselemente dienenden Drahtsehnen 12 bestimmt werden. Dazu umfasst der Messwertgeber 14 ein Drehpotentiometer, das über gabelförmige Fühler formschlüssig mit der jeweiligen Drahtsehne 12 in Eingriff steht. Bei einem optischen Messsystem ist der Messwertgeber 14 beispielsweise ein Bildsensor zur Auswertung von optischen Signalen.

Zur Ansteuerung des Hebe-/Richtaggregats 8 ist eine Steuer-/Regeleinrichtung 15 vorgesehen. Damit werden beispielsweise Proportionalventile angesteuert, die hydraulischen Hebeantrieben 16 des Hebe-/Richtaggregats 8 zugeordnet sind. Zur Hebung eines Gleisabschnitts bzw. einer Weiche ist ein Regelkreis eingerichtet. Dabei bildet das System aus Gleis bzw. Weiche und der Hebeanordnung eine Regelstrecke, auf die verschiedene Störgrößen einwirken können.

Als Regelgröße dient insbesondere eine Hebung, die mittels des Messwertgebers 14 erfasst wird. Ein einsprechender Messwert 17 der Hebung wird rückgeführt und mit einem Soll-Hebewert 18 als Führungsgröße verglichen. Der Soll-Hebewert 18 ergibt sich aus einer gewünschten Gleislage und wird der Steuer-/Regeleinrichtung 15 beispielsweise mittels eines Leitcomputers vorgegeben. Die sich aus Messwert 17 und Soll-Hebewert 18 ergebende Regelabweichung dient als Eingang für einen Regler 19, der z.B. als P-Regler ausgebildet ist (Fig. 2). Am Ausgang des Reglers 19 liegt ein Stellsignal 20 an, beispielsweise eine Ansteuerspannung für ein Hydraulikventil des Hebeantriebs 16. Auf diese Weise wird der aktuell bearbeitete Gleisabschnitt in einem geregelten Hebevorgang auf ein Sollniveau gehoben.

Erfindungsgemäß sind in der Steuer-/Regeleinrichtung 15 zumindest zwei Regler 19, 21 eingerichtet. Ein entsprechendes Beispiel ist in Fig. 3 dargestellt. Wie in Fig. 1 ist das Eingangssignal für die Regler 19, 21 eine aus dem Messwert 17 und dem Soll-Hebewert 18 gebildete Regelabweichung. Der erste Regler 19 ist beispielsweise ein P-Regler (P-Glied 22), der am Ausgang ein Stellsignal 20 für den ersten Hebemodus zur Standardbearbeitung von Gleisabschnitten erzeugt.

Der zweite Regler 21 ist beispielsweise ein PID-Regler, mit einer Parallelschaltung eines P-Glieds 22, eines I-Glieds 23 und eines D-Glieds 24. Diese Glieder 22, 23, 24 des zweiten Reglers 21 sind aufeinander abgestimmt, um eine optimale Hebung einer Weiche zu erzielen. Die Summe der Ausgangssignale bildet die mittels des zweiten Reglers 21 erzeugte Stellgröße 20.

Mittels eines Auswahlsignals 25 und eines Schaltelements 26 wird einer der Ausgänge der beiden Regler 19, 21 freigeschaltet, damit entweder der erste Hebemodus für den Standardbetrieb oder der zweite Hebemodus für Weichen aktiviert wird. Im einfachsten Fall wird das Auswahlsignal 25 mittels eines Bedienelements bestimmt. Dazu hat ein Bediener 27 freie Sicht auf die zu bearbeitende Strecke.

Vorteilhafterweise sind zur Unterstützung des Bedieners 27 oder zur Automatisierung des Auswahlvorgangs an der Stopfmaschine 1 technische Einrichtungen vorgesehen. Beispielsweise ist in einer Arbeitsrichtung 28 vor dem Hebe-Richtaggregat 8 eine Kamera 29 zur Erfassung des Gleises 4 angeordnet. In Echtzeit erfolgt eine Übertragung der Aufnahmen auf einen Computer 30, in dem eine Analysesoftware eingerichtet ist. Mittels Mustererkennung wird automatisiert erkannt, wo ein Weichenbereich beginnt und wo ein solcher endet. Über eine Wegmesseinrichtung 31 sind die aktuellen Positionen des Hebe-/Richtaggregats 8 und des Zusatzhebeaggregats 10 bezüglich einer erkannten Weiche bekannt.

Als Sensoren zur Erkennung einer Weiche dienen zum Beispiel auch 2D-Laserscanner 32, die über den Schienen 6 positioniert sind. Damit werden Weichenzungen, abzweigende Schienen oder Weichenherzen erkannt. Ein an der Stirnseite der Stopfmaschine 1 angeordneter 3D-Laserscanner (Rotationscanner) 33 erfasst ein dreidimensionales Bild des befahrenen Gleisbereiches, aus dem ebenfalls der Beginn und das Ende einer Weiche ermittelbar ist.

Ein weiteres Hilfsmittel ist ein GNSS-Empfänger 34, mit dem über ein Navigationssatellitensystem die genaue Position der Stopfmaschine 1 ermittelt wird. In der Steuer-/Regeleinrichtung 15 sind Positionsdaten von Weichen hinterlegt, sodass durch einen Vergleich mit der aktuellen Position erkannt wird, wenn die Maschine 1 in eine Weiche einfährt oder diese verlässt.

Zur automatischen Umschaltung der Hebemodi ist es sinnvoll, die vom Hebe-/Richtaggregat 8 und gegebenenfalls vom Zusatzhebeaggregat 10 auf das Gleis bzw. die Weiche wirkende Hebekraft und/oder eine Hebedauer zu erfassen. Bei Erreichung eines vorgegebenen Grenzwertes erfolgt automatisch eine Umschaltung von einem Hebemodus zum anderen. Zur Messung der Hebekraft ist beispielsweise eine Kraftmesszelle angeordnet. Als Sensor zur Erfassung der Hebekraft ist auch ein Drucksensor 35 geeignet, der den Hydraulikdruck in hydraulischen Hebeantrieben des Hebe-/Richtaggregats 8 misst. Beispielsweise wird im Standardbetrieb eine Hebekraft von ca. 100 kN erreicht. Das entspricht einem Hydraulikdruck von ca. 100 bar. Auf einer einfachen Gleisstrecke ergibt sich damit eine Hebedauer von 0,5-1 Sekunden. In einer Weiche wird ungefähr die doppelte Hebekraft erreicht, wobei sich eine Hebedauer von 1-4 Sekunden ergibt.

Mit Bezug auf Fig. 4 wird die automatisierte Umschaltung näher erläutert. Ein Komparator 36 vergleicht einen Hebekraft-Messwert 37 mit einem Hebekraft-Grenzwert 38. Ein Meldesignal 39 zeigt an, dass ein vorgegebener Soll-Hebewert 18 erreicht wurde. Sobald eine entsprechende Meldung erfolgt, wird der Hebemodus festgelegt. Ist zu diesem Zeitpunkt der Hebekraft-Messwert 37 kleiner oder gleich dem Hebekraft-Grenzwert 38, ergibt der Komparator 36 ein Auswahlsignal 25 zur Aktivierung des ersten Hebemodus für den Standardbetrieb. Ist jedoch zu diesem Zeitpunkt der Hebekraft-Messwert 37 größer als der Hebekraft-Grenzwert 38, liegt am Ausgang des Komparators 36 ein Auswahlsignal 25 zur Aktivierung des zweiten Hebemodus für Weichen an. Der vorgegebene Hebekraft-Grenzwert 38 liegt beispielsweise in einem Bereich von 100 kN bis 130 kN, vorzugsweise bei 110 kN.

Zusätzlich ist in einer Bedienerkabine 40 eine Anzeige 41 angeordnet, in der die Ergebnisse der Sensoren 29, 32, 33, 35 und die automatisierte Auswahl der Hebemodi angezeigt werden. Der Bediener 27 kann auch mittels Akustikmeldungen auf bestimmte Vorgänge aufmerksam gemacht werden.

Des Weiteren wird dem Bediener 27 angezeigt, wenn eine Hebung einen vorgegebenen Schwellenwert (z.B. 95%) erreicht hat und eine Freigabe des Stopfaggregats 9 erfolgt. Dabei wird eine Höhenantrieb 42 des Stopfaggregats 9 entweder durch den Bediener 27 oder automatisiert aktiviert. Das Stopfaggregat 9 taucht somit erst dann in das Schotterbett 7 ein, wenn die Hebung ausreichend fortgeschritten ist. Das stellt einen kontinuierlichen Stopfvorgang sicher, bei dem auf den Eintauchvorgang unmittelbar ein Beistellvorgang der Stopfwerkzeuge 43 folgt. Auf diese Weise werden sowohl das Stopfaggregat 9 als auch das Schotterbett 7 geschont.

Um weiteres Betriebspersonal vor einer Aktivierung des Stopfaggregats 9 zu warnen, ist an der Stopfmaschine 1 eine akustische Warneinrichtung 44 angeordnet. Zusätzlich kann eine optische Warneinrichtung 45 angebracht sein. Damit wird sichergestellt, dass ein automatisierter Ablauf des Stopfvorgangs keine am Gleis 4 befindlichen Personen gefährdet.

## Patentansprüche

1. Verfahren zum Betreiben einer Stopfmaschine (1) auf einem Gleis (4), umfassend ein Stopfaggregat (9), ein Hebe-/Richtaggregat (8), ein Messsystem (11) mit einem Messwertgeber (14) und eine Steuer-/Regeleinrichtung (15), wobei das Hebe-/Richtaggregat (8) in Abhängigkeit einer mittels des Messsystems (11) erfassten Gleislage mit der Steuer-/Regeleinrichtung (15) in der Weise angesteuert wird, dass ein bearbeiteter Gleisabschnitt während einer Hebezeit auf ein Sollniveau gehoben wird, **dadurch gekennzeichnet, dass** in der Weise zwischen zumindest zwei in der Steuer-/Regeleinrichtung (15) eingerichteten Reglern (19, 21) ausgewählt wird, dass der erste Regler (19) in einem ersten Hebemodus für einen Standardbetrieb aktiviert wird und dass der zweite Regler (21) in einem zweiten Hebemodus für Weichen aktiviert wird.

2. Verfahren nach Anspruch 1, **dadurch gekennzeichnet, dass** als erster Regler (19) insbesondere ein P-Regler aktiviert wird und dass als zweiter Regler (21) ein PD-, PI- oder ein PID-Regler aktiviert wird.

3. Verfahren nach Anspruch 1 oder 2, **dadurch gekennzeichnet, dass** eine mit dem Messwertgeber (14) erfasst Hebung des Gleises (4) mit einem vorgegebenen Schwellenwert verglichen wird und dass eine Freigabe für ein Absenken des Stopfaggregats (9) in ein Schotterbett (7) des Gleises (4) generiert wird, sobald die Hebung den Schwellenwert erreicht.

4. Verfahren nach Anspruch 3, **dadurch gekennzeichnet, dass** die Freigabe zum Absenken des Stopfaggregats (9) einem Bediener (27) mittels eines Freigabesignals gemeldet wird und dass ein Höhenantrieb (42) des Stopfaggregats (9) durch den Bediener (27) aktiviert wird.

5. Verfahren nach Anspruch 3, **dadurch gekennzeichnet, dass** ein Höhenantrieb (42) des Stopfaggregats (9) automatisch aktiviert wird, sobald die Freigabe zum Absenken des Stopfaggregats (9) erfolgt.

6. Verfahren nach einem der Ansprüche 3 bis 5, **dadurch gekennzeichnet, dass** kurz vor dem Absenken des Stopfaggregats (9) ein Warnsignal erzeugt wird.

7. Verfahren nach einem der Ansprüche 1 bis 6, **dadurch gekennzeichnet, dass** der erste Hebemodus oder der zweite Hebemodus mittels eines Bedienelements aktiviert wird.

8. Verfahren nach einem der Ansprüche 1 bis 7, **dadurch gekennzeichnet, dass** eine vom Hebe-/Richtaggregat (8) und gegebenenfalls von einem Zusatzhebeaggregat (10) auf das Gleis (4) wirkende Hebekraft und/oder eine Hebedauer erfasst wird und dass bei Erreichung eines Schwellenwerts automatisch von dem einen Hebemodus in den anderen Hebemodus geschaltet wird.

9. Verfahren nach Anspruch 8, **dadurch gekennzeichnet, dass** die erfasste Hebekraft mittels eines Komparators (19) mit einem Hebekraft-Grenzwert (38) verglichen wird, wobei bei Erreichung einer vorgegebenen Hebung der Ausgang des Komparators (36) in der Weise ein Auswahlsignal (25) ergibt, dass bei einem Hebekraft-Messwert (37) kleiner oder gleich dem Hebekraft-Grenzwert (38) der erste Hebemodus und bei überschrittenem Hebekraft-Grenzwert (38) der zweite Hebemodus aktiviert wird.

10. Verfahren nach einem der Ansprüche 1 bis 9, **dadurch gekennzeichnet,** der Steuer-/Regeleinrichtung (15) Positionsdaten des Gleises (4) für eine Umschaltung von dem einen Hebemodus in den anderen Hebemodus vorgegeben werden.

11. Verfahren nach einem der Ansprüche 1 bis 10, **dadurch gekennzeichnet,** mittels eines an der Stopfmaschine (1) angeordneten Sensors (29, 32, 33) ein Beginn oder ein Ende einer Weiche erkannt wird und dass ein entsprechendes Signal an die Steuer-/Regeleinrichtung (15) weitergeleitet wird.

12. Stopfmaschine (1) zur Durchführung eines Verfahrens nach einem der Ansprüche 1 bis 11, **dadurch gekennzeichnet, dass** in der Steuer-/Regeleinrichtung (15) zumindest zwei Regler (19, 21) eingerichtet sind, dass der erste Regler (19) einem ersten Hebemodus für einen Standardbetrieb zugeordnet ist und dass der zweite Regler (21) einem zweiten Hebemodus für Weichen zugeordnet ist.

13. Stopfmaschine (1) nach Anspruch 12, **dadurch gekennzeichnet, dass** in der Steuer-/Regeleinrichtung (15) als erster Regler (19) insbesondere ein P-Regler eingerichtet ist und dass als zweiter Regler (21) ein PD-, PI- oder ein PID-Regler eingerichtet ist.

14. Stopfmaschine (1) nach Anspruch 13, **dadurch gekennzeichnet, dass** der zweite Regler (21) eine Parallelschaltung eines P-Glieds (22), eines I-Glieds (23) und eines D-Glieds (24) umfasst.

15. Stopfmaschine (1) nach einem der Ansprüche 12 bis 14, **dadurch gekennzeichnet, dass** ein Sensor, insbesondere eine Kamera (29) und/oder ein 2D-Laserscanner (32) und/oder ein 3D-Laserscanner (33) zur Erkennung von Weichen angeordnet ist.

## Claims

1. A method for operating a tamping machine (1) on a track (4), comprising a tamping unit (9), a lifting and lining unit (8), a measuring system (11) with a measuring value transducer (14), and a control/regulating device (15), with the lifting and lining unit (8) being actuated by the control/regulating device (15) as a function of a track position recorded by means of the measuring system (11) in such a way that a treated track section is lifted to a target level during a lifting time, **characterized in that** at least two controllers (19, 21) set up in the control/regulating device (15) are selected in such a way that the first controller (19) is activated in a first lifting mode for standard operation and that the second controller (21) is activated in a second lifting mode for turnouts.

2. A method according to claim 1, **characterized in that** the first controller (19) is activated, in particular as a P controller, and a PD, PI, or a PID controller is activated as the second controller (21).

3. A method according to claim 1 or 2, **characterized in that** a lifting of the track (4) recorded with the measuring value transducer (14) is compared with a predefined threshold value, and **in that** an enable for lowering the tamping unit (9) into a ballast bed (7) of the track (4) is generated as soon as the lifting reaches the threshold value.

4. A method according to claim 3, **characterized in that** the enable for lowering the tamping unit (9) is signalled to an operator (27) by means of an enable signal, and **in that** a height drive (42) of the tamping unit (9) is activated by the operator (27).

5. A method according to claim 3, **characterized in that** a height drive (42) of the tamping unit (9) is automatically activated as soon as the enable for lowering the tamping unit (9) has taken place.

6. A method according to one of the claims 3 to 5, **characterized in that** a warning signal is generated shortly before the tamping unit (9) is lowered.

7. A method according to one of the claims 1 to 6, **characterized in that** the first lifting mode or the second lifting mode is activated by means of an operating element.

8. A method according to one of the claims 1 to 7, **characterized in that** a lifting force and/or a lifting duration acting on the track (4) from the lifting and lining unit (8) and, if necessary, from an additional lifting unit (10) is recorded, and **in that** the system automatically switches from one lifting mode to the other lifting mode when a threshold value is reached.

9. A method according to claim 8, **characterized in that** the recorded lifting force is compared with a lifting force limit (38) by means of a comparator (19), with the output of the comparator (36) producing a selection signal (25) when a predefined lifting force is reached in such a way that the first lifting mode is activated when the lifting force measuring value (37) is less than or equal to the lifting force limit (38), and the second lifting mode is activated when the lifting force limit (38) is exceeded.

10. A method according to one of the claims 1 to 9, **characterized in that** the control/regulating device (15) is provided with position data of the track (4) for switching from one lifting mode to the other lifting mode.

11. A method according to one of the claims 1 to 10, **characterized in that** a sensor (29, 32, 33) arranged on the tamping machine (1) is used to recognize the start or end of a turnout, and **in that** a corresponding signal is forwarded to the control/regulating device (15).

12. A tamping machine (1) for carrying out a method according to one of the claims 1 to 11, **characterized in that** at least two controllers (19, 21) are set up in the control/regulating device (15), **in that** the first controller (19) is assigned to a first lifting mode for a standard operation, and **in that** the second controller (21) is assigned to a second lifting mode for turnouts.

13. A tamping machine (1) according to claim 12, **characterized in that** the first controller (19) in the control/regulating device (15) is set up, in particular as a P controller, and a PD, PI, or a PID controller is set up as the second controller (21).

14. A tamping machine (1) according to claim 13, **characterized in that** the second controller (21) comprises a parallel connection of a P element (22), an I element (23), and a D element (24).

15. A tamping machine (1) according to one of the claims 12 to 14, **characterized in that** a sensor, in particular a camera (29), and/or a 2D laser scanner (32), and/or a 3D laser scanner (33) for recognizing turnouts is arranged.

## Revendications

1. Procédé d'exploitation d'une machine de bourrage (1) sur une voie ferrée (4), comprenant un module de bourrage (9), un module de levage/alignement (8), un système de mesure (11) avec un capteur de mesure (14) et une installation de commande/régulation (15), dans lequel le module de levage/alignement (8) est commandé en fonction d'une assiette de voie détectée au moyen du système de mesure (11) avec l'installation de commande/régulation (15) de telle sorte qu'une section de voie usinée est levée à un niveau de consigne pendant une durée de levage, **caractérisé en ce qu'**une sélection est réalisée entre au moins deux régulateurs (19, 21) installés dans l'installation de commande/régulation (15) de telle sorte que le premier régulateur (19) est activé dans un premier mode de levage pour un fonctionnement standard et que le second régulateur (21) est activé pour des aiguillages dans un second mode de levage.

2. Procédé selon la revendication 1, **caractérisé en ce qu'**un régulateur P est notamment activé en tant que premier régulateur (19) et qu'un régulateur PD, PI ou PID est activé en tant que second régulateur (21).

3. Procédé selon la revendication 1 ou 2, **caractérisé en ce qu'**un levage détecté avec le capteur de mesure (14) de la voie ferrée (4) est comparé à une valeur seuil prédéfinie et qu'une libération pour un abaissement du module de bourrage (9) dans un lit de ballast (7) de la voie ferrée (4) est généré dès que le levage atteint la valeur seuil.

4. Procédé selon la revendication 3, **caractérisé en ce que** la libération pour l'abaissement du module de bourrage (9) est signalée à un utilisateur (27) au moyen d'un signal de libération et qu'un entraînement en hauteur (42) du module de bourrage (9) est activé par l'utilisateur (27).

5. Procédé selon la revendication 3, **caractérisé en ce qu'**un entraînement en hauteur (42) du module de bourrage (9) est activé automatiquement dès que la libération pour l'abaissement du module de bourrage (9) s'effectue.

6. Procédé selon une des revendications 3 à 5, **caractérisé en ce qu'**un signal d'avertissement est généré peu avant l'abaissement du module de bourrage (9).

7. Procédé selon une des revendications 1 à 6, **caractérisé en ce que** le premier mode de levage ou le second mode de levage est activé au moyen d'un élément de commande.

8. Procédé selon une des revendications 1 à 7, **caractérisé en ce qu'**une force de levage agissant sur la voie ferrée (4) par le module de levage/alignement (8) et éventuellement par un module de levage supplémentaire (10) et/ou une durée de levage est détectée et que lors de l'atteinte d'une valeur seuil, une commutation est automatiquement réalisée d'un des modes de levage à l'autre mode de levage.

9. Procédé selon la revendication 8, **caractérisé en ce que** la force de levage détectée est comparée à une valeur limite de force de levage (38) au moyen d'un comparateur (19), dans lequel lors de l'atteinte d'un levage prédéfini, la sortie du comparateur (36) produit un signal de sélection (25) de telle sorte que lors d'une valeur de mesure de force de levage (37) inférieure ou égale à la valeur limite de force de levage (38), le premier mode de levage est activé et en cas de valeur limite de force de levage dépassée (38), le second mode de levage est activé.

10. Procédé selon une des revendications 1 à 9, **caractérisé en ce que** des données de position de la voie ferrée (4) sont prédéfinies pour une commutation d'un des modes de levage à l'autre mode de levage auprès de l'installation de commande/régulation (15).

11. Procédé selon une des revendications 1 à 10, **caractérisé en ce qu'**un début ou une fin d'un aiguillage est reconnu(e) au moyen d'un capteur (29, 32, 33) disposé sur la machine de bourrage (1) et qu'un signal correspondant est transféré à l'installation de commande/régulation (15).

12. Machine de bourrage (1) pour la réalisation d'un procédé selon une des revendications 1 à 11, **caractérisée en ce qu'**au moins deux régulateurs (19, 21) sont installés dans l'installation de commande/régulation (15), que le premier régulateur (19) est associé à un premier mode de levage pour un fonctionnement standard et que le second régulateur (21) est associé à un second mode de levage pour des aiguillages.

13. Machine de bourrage (1) selon la revendication 12, **caractérisée en ce qu'**un régulateur P est notamment installé en tant que premier régulateur (19) dans l'installation de commande/régulation (15) et qu'un régulateur PD, PI ou PID est installé en tant que second régulateur (21).

14. Machine de bourrage (1) selon la revendication 13, **caractérisée en ce que** le second régulateur (21) comprend un montage parallèle d'un élément P (22), d'un élément 1 (23) et d'un élément D (24).

15. Machine de bourrage (1) selon une des revendications 12 à 14, **caractérisée en ce qu'**un capteur, notamment une caméra (29) et/ou un scanner laser 2D (32) et/ou un scanner laser 3D (33), est disposé pour la reconnaissance d'aiguillages.
